# DEMANDE DE BREVET EUROPEEN

(11) **EP 0 917 110 A2**
(43) Date de publication de la demande: **19.05.1999**
(21) Numéro de dépôt: 98500241.9
(22) Date de dépôt: 03.11.1998
(51) Int. Cl.: G07C 5/08

(54) **Systeme de tachygraphe electronique et son equipement fixe**

(30) Priorité: 05.11.1997 ES 9702289
(71) Demandeur: Mejuto Cuartero, Angel, E-43205 Reus (ES)
(72) Inventeur: Mejuto Cuartero, Angel, E-43205 Reus (ES)
(74) Mandataire: Morgades Manonelles, Juan Antonio

(57) **Abrégé**

Le système de tachygraphe électronique repose sur la combinaison d'un équipement fixe (24), voir figure 4, d'un équipement mobile (40), voir la figure nº 1, et d'un équipement d'ouverture (22). L'équipement mobile se compose d'un encodeur (10), qui reçoit les impulsions du secondaire de la boîte de vitesses du véhicule et les transmet à un minuteur (11), celui-ci envoie les signaux reçus à un microprocesseur sans disque (13), les différents paramètres d'information reçus de l'encodeur (10) apparaissant sur un écran (12) tactile, équipé d'un clavier alphanumérique (12a) et d'un visuel (12b). L'équipement mobile (40), décrit précédemment, sera toujours situé à l'intérieur du véhicule, le conducteur de celui-ci pouvant identifier les différents paramètres sur l'écran (12) et sur le visuel (12b) et agir sur le microprocesseur (13) à travers le clavier alphanumérique.

## Description

La présente demande de Brevet d'Invention consiste, comme son énoncé l'indique, en un "SYSTEME DE TACHYGRAPHE ELECTRONIQUE ET SON EQUIPEMENT FIXE", dont les nouvelles caractéristiques de construction, conformation et conception remplissent, avec un maximum de sécurité et d'efficacité, la fonction pour laquelle il a été spécifiquement projeté.

D'une façon plus précise, l'invention se réfère à un tachygraphe électronique, dans lequel le disque en papier est remplacé par un enregistrement électronique sur la mémoire d'un ordinateur pour passer ensuite à une carte électronique, qui pourra transférer son contenu dans un équipement fixe, installé dans les bureaux de l'entreprise et équipé d'un PC, d'un lecteur de cartes et d'une imprimante. En alternative, les données recueillies dans la mémoire de l'ordinateur resteront emmagasinées dans une boîte noire, ne pouvant être utilisée qu'avec un élément auxiliaire d'ouverture, en cas d'accident.

Par tachygraphe, on entend généralement un appareil qui est chargé de recueillir, d'une manière graphique, sur un disque en papier des vitesses et des km parcourus par le véhicule sur lequel il est monté, ainsi que des différents groupes de temps, par exemple travail, conduite, interruptions, repos et autres.

A l'aide de dispositifs additionnels, le tachygraphe peut en outre enregistrer les tours par minute du moteur du véhicule et la consommation de celui-ci. A cet effet, on peut installer un compteur volumétrique qui envoie des impulsions vers le tachygraphe, lequel à son tour les marque sur le disque. Pour les tours du moteur, l'enregistrement s'effectue au dos du disque, ce qui permet de connaître le nombre de tours au-dessus ou au-dessous du régime normal correspondant à ce moteur.

L'importance du tachygraphe en Espagne est telle quant à présence, utilisation correcte et bon fonctionnement, que sa manipulation est sanctionnée comme faute grave par la Loi sur l'ordonnancement de la circulation et du transit et par des règlements postérieurs.

Il existe plusieurs sortes de tachygraphes, depuis les mécaniques qui ne sont plus utilisés, en passant par les modèles standard, jusqu'aux automatiques de type électronique ou électronique-numérique.

Les tachygraphes anciens de nature mécanique étaient des appareils requérant une certaine quantité de tours/km constants et, comme ils ne disposaient d'aucun type de réglage interne, il fallait installer un dispositif correcteur pour rectifier le rapport entre le nombre de tours existants à l'intérieur de la boîte de vitesses et celui qui était nécessaire pour un fonctionnement correct. Il fallait pour cela transformer en multiples de 1 000, en tours ou en km, les tours provenant du secondaire de la boîte de vitesses, ainsi que corriger l'entrée de la transmission mécanique de cette boîte de vitesses.

L'Etat de la Technique dans ce secteur est défini par l'apparition des tachygraphes électroniques, munis d'un transducteur ou générateur d'impulsions, permettant d'envoyer 8 impulsions/tour à l'appareil, ce qui évita la problématique décrite au paragraphe précédent, des niveaux optimum de sophistication étant atteints avec les tachygraphes numériques.

Le tachygraphe électronique est un appareil de contrôle avec un système de conduction de signal électronique, qui comprend à l'intérieur trois parties principales, comme dans le cas de ses prédécesseurs, les tachygraphes mécaniques :
- Le boîtier frontal, avec les parties visibles, c'est-à-dire, l'indicateur de vitesse, la montre, le compteur kilométrique, un éclairage et la plaque de séparation pour disques à deux conducteurs.
- Le boîtier arrière, avec les aiguilles enregistreuses des temps, de la vitesse et de la distance.
- Une partie supérieure avec les cadrans de contrôle automatiques des types d'enregistrement du conducteur et du pilotage, le témoin d'indication d'excès de vitesse, le bouton d'éclairage du disque et le fer plat de fermeture du boîtier frontal.
- Le revêtement arrière, accouplé à la partie postérieure du boîtier arrière, contenant les connecteurs correspondants pour les connexions nécessaires.

En général, les tachygraphes actuels qui font partie de l'Etat de la Technique présentent dans leur étape postérieure plusieurs connecteurs d'entrée et de sortie, qui alimentent la montre, l'éclairage, le signal d'enregistrement du compteur de tours par minute, les enregistreurs obligatoires et les additionnels.

Sur la partie frontale de ces tachygraphes, figurent la montre et le réglage de la montre, l'éclairage, la fenêtre du contrôle visuel, la table du disque, la plateforme pour l'aiguille de pilotage, l'aiguille de l'indicateur de vitesse et autres.

Il existe une variété de tachygraphes électroniques avec un quatrième style supplémentaire, qui permet une appréciation rapide et précise du disque diagramme dans le rapport existant entre les différents paramètres enregistrés.

Les applications des tachygraphes peuvent être multiples, ainsi que leurs fonctions, l'enregistrement des tours du moteur, la consommation de carburant, la pression de l'huile, la température de l'eau, de l'huile et autres, en fonction du dispositif de mesurage qui est connecté à leur sortie.

Tous les tachygraphes décrits précédemment, bien que leur technologie ait beaucoup évolué, en offrant chaque jour plus de prestations, finissent par enregistrer et par conséquent par donner à visualiser une série de paramètres sur un disque en papier, que l'on peut facilement manipuler.

Des tachygraphes sans possibilité de manipulation ont été décrits dans le Brevet d'Invention nº 9400264 de ce même titulaire; dans ce Brevet, on essayait de trouver une solution à la manipulation des tachygraphes, de ceux que l'on peut considérer comme Etat de la Technique, qu'ils soient mécaniques, électriques ou électroniques, à l'aide d'un design et de caractéristiques qui auraient rendu complètement impossible de pouvoir échanger des disques de façon frauduleuse, en altérant ainsi le contrôle impliqué par l'installation de ce tachygraphe dans autocars, camions et autres véhicules spéciaux, et qui correspond à une obligation créée par la Loi sur la circulation en vigueur en Espagne et dans d'autres pays.

Ce Brevet d'Invention nº 9400264, outre le fait d'introduire les moyens correspondants pour assurer l'inviolabilité de l'appareil, s'est vu doté d'éléments qui permettaient de façon séquentielle une comptabilisation non seulement des heures de conduite comme les appareils classiques considérés comme Etat de la Technique, mais aussi des temps de chargement et de déchargement, ainsi que de ceux de repos et de vitesse du véhicule.

Un peu plus tard, selon un Brevet additionnel au Brevet antérieur, le nº 9501937, on décrivait déjà un prototype opérationnel dans lequel, reprenant les caractéristiques intrinsèques décrites dans le Brevet principal nº 9400264, des moyens électromécaniques étaient développés pour le marquage des cartes que chaque conducteur devait introduire dans le tachygraphe, ainsi que les moyens pour que celles-ci, une fois introduites à l'intérieur de ce tachygraphe, ne puissent être manipulées ni changées après leur introduction dans l'appareil.

Le tachygraphe décrit dans le Brevet d'Invention nº 9501937, également du même titulaire, représentait une version électromécanique du tachygraphe préconisé dans le Brevet principal; il disposait essentiellement d'une structure extérieure d'une forme sensiblement prismatique, avec une disposition de travail horizontale et sur la base frontale la plus petite se trouvait un visuel, sur lequel venaient se marquer les fonctions sélectionnées, tandis qu'il existait à gauche de ce visuel et sur cette même base plus petite, une touche multifonctions et à droite de ce visuel, un signal acoustique; et dans la partie inférieure de cette partie frontale se trouvait l'ouverture d'entrée des cartes et le couvercle du lecteur, moyennant quoi il était possible de visualiser les cartes qui se trouvaient à l'intérieur du tachygraphe; de plus, un plombage classique était incorporé pour éviter la manipulation possible du tachygraphe et empêcher ainsi l'ouverture du couvercle du lecteur, ce qui aurait alors permis de pouvoir extraire les cartes et de les remplacer par d'autres. Sur l'une des bases latérales, pour faciliter l'installation du tachygraphe, les bornes électriques correspondantes étaient disposées pour connecter l'appareil aux différentes parties du véhicule en question.

Postérieurement, dans un second Brevet additionnel, le nº 9601268, une version totalement électronique était introduite, laquelle, à partir des mêmes caractéristiques de base, permettait de remplir une fonction pouvant se conformer aux éléments de contrôle susceptibles d'être prescrits dans chaque pays. C'est-à-dire que, dans certains cas et pour des motifs de limitation technologique, les autorités compétentes qui s'occupaient du contrôle de ces tachygraphes, pouvaient le faire à partir d'une réalisation électromécanique de cet appareil, comme il était décrit et revendiqué dans le Brevet nº 9501937. Mais pour d'autres appareils qui disposaient d'une technologie plus avancée, la même fonction pouvait être exécutée par des moyens totalement électroniques, si bien que sans altérer l'idée essentielle de l'invention concernant l'inviolabilité et la permanence de l'élément et de ses informations, on était arrivé à la réalisation décrite dans ce Brevet additionnel.

Ce tachygraphe, celui du Brevet additionnel nº 9601268, disposait à l'intérieur de méthodes de mesurage des paramètres susmentionnés, tout en présentant des moyens pour l'identification de la carte que chaque utilisateur ou conducteur introduisait dans l'appareil et aussi la possibilité de transmettre les paramètres précités, ainsi que l'information relative à ceux-ci, à une mémoire interne du tachygraphe lui-même, de même que la carte du conducteur, en accouplant de plus une série de moyens qui, avec une certaine avance, permettait d'avertir le conducteur qu'il avait dépassé l'un des paramètres soumis à la réglementation des lois sur la circulation de chaque pays. De façon alternative et simultanée, le tachygraphe de ce second Brevet additionnel nº 9601268 était équipé de moyens permettant la lecture de tous les paramètres qu'il contrôlait, indépendamment du fait que les moyens pouvaient déjà être enregistrés sur la carte du conducteur; grâce à quoi les autorités compétentes de chaque pays pouvaient obtenir une information sur tous les mouvements du véhicule sur lequel le tachygraphe était monté, et ce indépendamment du fait que les cartes centralisées soient contrôlées ou non, cartes que chaque conducteur introduisait dans le tachygraphe à l'aide du code correspondant.

La présente invention a pour objet le remplacement du disque courant en papier par un enregistrement complètement électronique sur la mémoire d'un ordinateur ou bien sur une carte permettant d'emmagasiner toutes les incidences survenues dans la conduite du véhicule susmentionné, sans qu'il existe possibilité de manipulation.

Une autre finalité additionnelle de cette invention est un perfectionnement apporté à l'Etat de la Technique antérieur (et aux autres précités), qui comprend le design d'un système complètement nouveau, lequel, outre le fait de remplacer l'enregistrement sur un disque en papier par un enregistrement électronique, inclut un équipement mobile et un autre fixe, plus un élément auxiliaire dénommé équipement d'ouverture.

L'équipement mobile est installé dans le véhicule à contrôler et il se compose lui-même essentiellement des éléments suivants :
- Encodeur
- Minuteur
- Ecran tactile
- Visuel avec son clavier
- Microprocesseur
- Boîte noire

L'équipement fixe, dorénavant appelé équipement-base, est installé dans les bureaux de l'entreprise propriétaire des véhicules et il se compose de :
- Lecteur de cartes
- Imprimante
- Ordinateur
- Clavier
- Moniteur

Enfin, l'élément auxiliaire comprend une mallette dans laquelle se trouvent un clavier, un lecteur de carte et sur l'une de ses bases latérales plus petites une sortie avec un détecteur d'empreintes à l'intérieur.

La fonction opérationnelle du système repose sur l'association de l'équipement mobile et du fixe. Chaque conducteur disposera de sa carte personnelle, qui sera personnalisée par l'équipement-base et avant chaque voyage, le conducteur devra introduire sa carte à l'intérieur de l'équipement mobile, avant que le véhicule ne démarre, en introduisant en même temps une seconde carte sur laquelle seront enregistrés tous les paramètres mesurés par le tachygraphe.

L'équipement mobile installé dans le véhicule sera disposé de deux façons différentes mais techniquement équivalentes, avec une protection pour ses parties fragiles montées sur le châssis correspondant, à l'intérieur duquel seront inclus les slots et dans le cadre de la boîte noire opportune, ou si cela n'était pas nécessaire, sans cette boîte.

La boîte noire contiendra à l'intérieur le châssis précité, avec ses slots, le tout étant protégé par un isolant thermique, cette boîte étant pourvue de la serrure correspondante. Les signaux provenant du véhicule et recueillis par les moyens adéquats sont canalisés vers la boîte noire, qui disposera des entrées ou connecteurs correspondants présentant la même protection que celle de la boîte noire.

La boîte noire a été conçue pour garantir l'intégrité de l'information recueillie pendant la marche du véhicule, laquelle pourrait être endommagée par un accident impliquant la destruction totale ou partielle de l'équipement mobile et de l'information qui s'y trouve emmagasinée, raison pour laquelle à l'intérieur de cette boîte noire seront introduits une série d'éléments qui permettront l'isolement de l'information, ainsi que sa préservation; c'est pourquoi cette boîte disposera d'une serrure sophistiquée qui empêchera qu'elle soit ouverte par des personnes non autorisées.

L'équipement d'ouverture de la boîte noire se composera lui-même d'une mallette dans laquelle se trouveront un clavier, un lecteur de carte et sur l'une de ses bases latérales plus petites une sortie avec un détecteur d'empreintes et seules les personnes autorisées pourront l'ouvrir et retirer l'information correspondante, emmagasinée dans les slots pertinents.

L'équipement mobile et la boîte noire seront situés dans le véhicule, tandis que l'équipement-base, comme on l'a expliqué précédemment, sera installé fixement au siège social et dans les bureaux de l'entreprise propriétaire des véhicules; l'équipement d'ouverture de la boîte noire sera complètement mobile et il faudra le transférer jusqu'au véhicule quand, pour une raison quelconque, il faudra procéder à l'ouverture de la boîte noire et au retrait de l'information correspondante.

Si besoin était, l'équipement mobile pourra transférer son information soit dans une imprimante soit dans un autre ordinateur appartenant à la police de la route ou à toute autre autorité compétente.

D'autres détails et diverses caractéristiques de cette demande de Brevet d'Invention apparaîtront au cours de la description que l'on en donne ci-dessous, dans laquelle il est fait référence aux dessins qui sont joints à ce mémoire, où, d'une manière un peu schématique, les détails retenus sont représentés. Ces détails sont donnés à titre d'exemple, par rapport à un cas possible de réalisation pratique, mais l'objet de l'invention n'est pas limité aux détails qui sont ici exposés; cette description doit donc être envisagée d'un seul point de vue explicatif et sans limitations d'aucune sorte.

Nous donnons ci-après une liste détaillée des différents éléments qui sont mentionnés dans la présente demande de Brevet d'Invention : (10) encodeur, (11) minuteur, (12) écran tactile, (12a) clavier alphanumérique, (12b) visuel, (13) microprocesseur sans disque, (14) carte de démarrage et mémoire EP-ROM, (14a) carte PC-MCIA, (15) boîte noire, (16) serrure boîte à reconnaissance digitale, (17) code électronique, (18) clavier, (19) lecteur carte, (20) ouverture extérieure, (21) détecteur empreinte, (22) équipement d'ouverture, (23) isolant thermique, (24) équipement fixe, (25) imprimante normalisée, (26) clavier, (27) lecteur, (28) moniteur, (29) PC, (30) châssis slots, (31) slots, (32) carte CPU, (33) carte minuteur, (34) carte vidéo SVGA, (35) carte support double, (36) carte PC-MCIA, (37) carte PC-MCIA, (39) batterie, (40) équipement mobile.

La figure nº 1 est un schéma de l'équipement mobile (40) qui est monté sur le véhicule dont on veut contrôler les paramètres.

La figure nº 2 est un schéma de la boîte noire (15).

La figure nº 3 est un schéma de l'équipement d'ouverture (22), de la serrure (16) de la boîte noire (15).

La figure nº 4 est un schéma de l'équipement-base qui se trouvera dans les bureaux de l'entreprise propriétaire des véhicules.

Dans l'une des réalisations retenues de ce qui constitue l'objet de la présente demande de Brevet d'Invention, le système de tachygraphe électronique est établi à partir de la combinaison d'un équipement fixe (24), voir figure nº 4, d'un équipement mobile (40), voir la figure nº 1, et d'un équipement d'ouverture (22).

L'équipement mobile se compose d'un encodeur (10) qui reçoit les impulsions du secondaire de la boîte de vitesses du véhicule et les envoie à un minuteur (11); celui-ci envoie les signaux reçus à un microprocesseur sans disque (13), les différents paramètres d'information reçus de l'encodeur (10) se reflétant sur un écran (12) tactile, équipé d'un clavier alphanumérique (12a) et d'un visuel (12b).

L'équipement mobile (40), décrit précédemment, devra toujours se trouver à l'intérieur du véhicule, son conducteur pouvant identifier les différents paramètres sur l'écran (12) et sur le visuel (12b) et agir, le cas échéant, sur le microprocesseur (13) à travers le clavier alphanumérique (12a) et l'écran tactile (12).

A l'intérieur de la boîte noire (15), aussi installée dans le véhicule, voir figure nº 2, on introduira le microprocesseur (13) équipé d'un châssis (30), qui comprend à l'intérieur les slots correspondants, comme la carte CPU (32), la carte minuteur (33), une carte vidéo SVGA (34), une carte support double (35), une carte et une source d'alimentation (36), une carte PC-MIA (37), (32) à (37) n'étant pas représentées sur les figures, ce châssis, ainsi que d'autres éléments qu'il comporte, étant protégé grâce au fait d'avoir prévu à l'intérieur de la boîte noire l'isolant thermique correspondant (23), tandis que la boîte (15) est complètement fermée grâce à l'existence d'une serrure (16) à reconnaissance et ouverture digitales.

Dans des conditions normales de fonctionnement, comme on peut le voir sur la figure nº 1, la batterie (39), non représentée sur les figures, alimente le microprocesseur (13), lequel reçoit les impulsions de l'encodeur (10) et visualise l'information reçue de cet encodeur (10) par l'intermédiaire de l'écran (12) et du visuel (12b).

Dans l'équipement mobile, muni des têtes de lecture correspondantes, voir figure nº 1, sont insérées les cartes (14) et (14a), la première (14) étant individuelle et servant à identifier chaque conducteur et la seconde (14a) recueillant l'information relative aux différents paramètres du véhicule, quand celui-ci est en phase opérationnelle.

A la différence des appareils précédents qui font partie de l'Etat de la Technique, le tachygraphe préconisé garantit, outre l'inviolabilité de son système de travail, l'inviolabilité de l'information reçue; cette caractéristique est en effet protégée par le fait d'avoir prévu que l'information reçue sur la marche du véhicule puisse être endommagée par suite d'un accident subi par ce véhicule, ce qui impliquerait la destruction totale ou partielle de cette information.

A cet effet, on a spécialement conçu la boîte noire (15), décrite précédemment, qui comprend à l'intérieur le microprocesseur (13); en situation normale de travail, elle est complètement fermée, mais elle peut être ouverte par une personne autorisée, parce qu'à l'intérieur de cette boîte noire (15), une serrure à reconnaissance digitale (16) a été disposée; cette personne autorisée, munie de la carte correspondante et de l'aide d'un équipement d'ouverture (22), devra alors se déplacer jusqu'au véhicule et opérer en montrant à un lecteur optique ou lecteur (27) de cet équipement (22) sa carte d'identification; elle devra ensuite, dans une seconde phase, introduire deux doigts de la main à l'intérieur d'une ouverture extérieure (20) disposée sur cet équipement (22) et munie d'un détecteur d'empreintes (21), moyennant quoi il est presque impossible de manipuler et d'ouvrir la boîte noire (15), puisque, en cas de vol ou d'usurpation de la carte d'identification, et même si l'équipement d'ouverture reconnaissait celle-ci, lors de l'introduction des deux doigts de la main, le détecteur d'empreintes (21) décèlerait que la carte ne correspond pas aux empreintes de la personne autorisée et s'opposerait à l'ouverture de la serrure (16), en maintenant ainsi l'inviolabilité de la boîte (15) et de l'information contenue à l'intérieur.

En revanche, tous les autres éléments du système de tachygraphe décrits précédemment se trouveront complètement en vue et permettront une lecture attentive des différents paramètres soumis au contrôle, lesquels seront visualisés sur l'écran (12) et sur le visuel (12b), des paramètres additionnels pouvant être obtenus ou consultés à l'aide du clavier alphanumérique (12a).

Le mode d'utilisation du tachygraphe sera le suivant : chaque conducteur disposera d'une carte (14) servant à l'identifier et d'une autre (14a) du type PC-MCIA, lesquelles seront introduites dans l'équipement mobile (40) avec ses têtes de lecture; le microprocesseur (13) lit alors ces cartes et enregistre sur la carte (14a) les différents paramètres du véhicule, le conducteur de (40) les retirant quand son service est terminé, avec la possibilité que (13) puisse identifier un second ou un troisième conducteur; toutefois, toute l'information reçue concernant le véhicule et la carte (14a) ou slot du conducteur se trouveront emmagasinées sur une seconde carte installée à l'intérieur de la boîte noire (15), qui restera incorporée à celle-ci jusqu'à ce que sa capacité d'emmagasinage soit saturée, elle sera alors retirée et remplacée par une autre.

Sur la carte (14a) du conducteur, pendant le temps de son installation à l'intérieur du microprocesseur (13), toute l'information concernant la marche du véhicule, y compris arrêts, sera peu à peu emmagasinée, cette information se trouvant sur la carte quand ce conducteur aura terminé le service, moment où cette carte (14a) sera intégrée à l'équipement fixe (24) lors de son introduction dans le lecteur (27) et elle sera traitée à l'aide du PC (29), puis son information recueillie soit sur le disque dur de ce PC (29) soit à travers l'imprimante (25), cette information pouvant être visualisée par l'intermédiaire du moniteur (28).

La police de la route pourra également imprimer à un moment déterminé l'information recueillie par l'équipement mobile (40) et la transférer à un PC portable pour l'analyser ensuite.

La fonction principale de l'équipement décrit consiste essentiellement à renforcer l'inviolabilité du système du tachygraphe électronique, grâce à l'introduction de la boîte noire (15) et ensuite, à permettre que l'information contenue sur la carte du conducteur puisse être lue dans l'équipement-base (24) par le lecteur (27), en étant ainsi susceptible de figurer dans les archives de l'entreprise et d'être soumise à tout type de contrôle de la part des autorités compétentes.

Enfin, si le véhicule a un accident, à la suite duquel la carte du conducteur (14a) resterait à l'intérieur du microprocesseur (13), l'information pourrait encore être recueillie de l'intérieur de la boîte noire (15), en retirant la carte correspondante ou slot installée à l'intérieur du châssis (30), grâce à l'intervention d'un équipement d'ouverture (22), qui ne pourrait être utilisé que par une personne autorisée, munie à son tour de la carte correspondante; et cette carte devrait être identifiée, comme nous l'avons déjà expliqué, par l'équipement (22) et par le détecteur d'empreintes (21), ce qui permettrait de débloquer la serrure (16) et de pouvoir ouvrir la boîte (15) en procédant au retrait de l'information qui y est contenue, en même temps que celle de la carte correspondante.

Grâce à l'association des éléments décrits précédemment, à savoir l'équipement mobile (40), l'équipement fixe (24), installé au siège, la boîte noire (15) et l'équipement d'ouverture (22), on garantit d'une part une facilité d'emmagasinement de l'information que, chaque jour ou bien au terme de son voyage, le conducteur par l'intermédiaire de sa carte transmet à l'équipement (24), ce dernier pouvant la conserver sur papier, disquettes ou disque dur à travers le PC (29); et d'autre part, cette information reste à l'intérieur de la boîte noire (15), tout en pouvant être visualisée au cours de la marche du véhicule par l'intermédiaire de l'écran (12).

Comme il a déjà été expliqué auparavant, en alternative, l'autorité compétente pourra aussi disposer d'une sortie à laquelle elle pourra connecter son propre PC, en pouvant ainsi retirer l'information du microprocesseur (13).

En complément, à travers les moyens adéquats, l'équipement mobile (40) sera équipé pour que le véhicule puisse être localisé par satellite.

Après avoir suffisamment décrit en quoi consiste le présent Brevet d'Invention, en référence aux plans ci-joints, il est entendu que l'on pourra y introduire toutes les modifications de détail que l'on jugera opportunes, pourvu que celles-ci n'altèrent pas l'essence du Brevet qui se trouve résumée dans les REVENDICATIONS suivantes.

## Revendications

1. "SYSTEME DE TACHYGRAPHE ELECTRONIQUE ET SON EQUIPEMENT FIXE", de ceux qui se composent d'un encodeur (10), situé dans le secondaire de la boîte de vitesses du véhicule à contrôler, lequel à travers un minuteur (11) transmet l'information reçue, ainsi que d'autres paramètres, au tachygraphe proprement dit, qui enregistre cette information sur un ou plusieurs disques en papier; caractérisé par le fait que le système du tachygraphe proprement dit comprend un équipement mobile (40), installé dans le véhicule, qui travaille en association avec un équipement fixe (24), installé au siège, l'information relative au véhicule étant recueillie dans un microprocesseur (13), lequel, après avoir identifié chaque conducteur par l'intermédiaire d'une carte (14), enregistre sur une autre carte (14a) cette information, celui-ci (13) se trouvant installé à l'intérieur d'une boîte noire (15) et la totalité des données emmagasinées dans le microprocesseur (13), dans l'équipement (40) et son écran (12) pouvant être visualisée.

2. "SYSTEME DE TACHYGRAPHE ELECTRONIQUE ET SON EQUIPEMENT FIXE", caractérisé selon la revendication précédente par le fait que l'équipement mobile (40) se compose à son tour d'un encodeur (10), qui travaille en combinaison avec un minuteur (11), un écran tactile (12), un visuel (12b) équipé d'un clavier alphanumérique (12a), un microprocesseur sans disque dur (13), protégé à l'intérieur d'une boîte noire (15) contenant un châssis (30) avec ses slots (31), lequel est capable de travailler en association avec des cartes (14) et (14a).

3. "SYSTEME DE TACHYGRAPHE ELECTRONIQUE ET SON EQUIPEMENT FIXE", caractérisé selon la 1^{re} revendication par le fait que l'équipement fixe (24), situé dans les bureaux de l'entreprise propriétaire des véhicules se composera d'un lecteur (27) de cartes (14) et (14a), d'une imprimante (25) qui recevra l'information de (27), à travers et à l'aide du PC (29) et de son clavier (26), cette information pouvant être aussi visualisée par l'intermédiaire d'un moniteur (28).

4. "SYSTEME DE TACHYGRAPHE ELECTRONIQUE ET SON EQUIPEMENT FIXE", caractérisé selon la 1^{re} et la 2^{e} revendication par le fait que le microprocesseur (13) comprendra un châssis (30) avec les slots correspondants.

5. "SYSTEME DE TACHYGRAPHE ELECTRONIQUE ET SON EQUIPEMENT FIXE", caractérisé selon la 1^{re} et la 4^{e} revendications par le fait que le microprocesseur (13) pourra se trouver à l'intérieur d'une boîte noire (15), dûment isolé à l'aide d'un isolant (23), l'inviolabilité de (15) étant assurée par l'intermédiaire d'une serrure (16) à reconnaissance digitale.

6. "SYSTEME DE TACHYGRAPHE ELECTRONIQUE ET SON EQUIPEMENT FIXE", caractérisé selon la 1^{re} et la 5^{e} revendications par le fait que l'ouverture (16) de la boîte (15) pourra se faire à travers un équipement d'ouverture (22), muni d'un clavier (18), d'un lecteur de cartes (19), d'une ouverture extérieure (20) et d'un détecteur (21) d'empreintes digitales.

7. "SYSTEME DE TACHYGRAPHE ELECTRONIQUE ET SON EQUIPEMENT FIXE", caractérisé selon la 6^{e} revendication par le fait que la commande de la serrure (16) à travers l'équipement d'ouverture (22) ne sera possible qu'au moyen de l'identification de la carte correspondante à l'aide d'un lecteur de cartes (19), d'un clavier (18) et d'un détecteur d'empreintes digitales (21).

8. "SYSTEME DE TACHYGRAPHE ELECTRONIQUE ET SON EQUIPEMENT FIXE", caractérisé selon la 1^{re} et la 2^{e} revendications par le fait que le châssis (30) sera formé de et comprendra les slots (31) et qu'il pourra en option être monté sur le véhicule sans nécessité d'une boîte noire (15), mais à l'intérieur d'un conteneur inviolable.
